# EUROPÄISCHE PATENTSCHRIFT

(11) **EP 3 442 753 B1**
(45) Veröffentlichungstag und Bekanntmachung des Hinweises auf die Patenterteilung: **01.04.2020**
(21) Anmeldenummer: 17716251.8
(22) Anmeldetag: 11.04.2017
(51) Int. Cl.: B25D 17/06, B25D 17/24

(54) **HANDWERKZEUGMASCHINE**
HANDHELD MACHINE TOOL
MACHINE-OUTIL PORTATIVE

(30) Priorität: 13.04.2016 EP 16165048
(43) Veröffentlichungstag der Anmeldung: 20.02.2019
(73) Patentinhaber: Hilti Aktiengesellschaft, 9494 Schaan (LI)
(72) Erfinder: FÜNFER, Josef, 86343 Königsbrunn (DE)
(74) Vertreter: Hilti Aktiengesellschaft Corporate Intellectual Property
(86) Internationale Anmeldenummer: PCT/EP2017/058624
(87) Internationale Veröffentlichungsnummer: WO 2017/178461

(56) Entgegenhaltungen:
- EP-A2- 1 048 415
- FR-A- 1 562 802
- GB-A- 209 354
- US-A- 1 657 387

## Beschreibung

### GEBIET DER ERFINDUNG

Die vorliegende Erfindung betrifft eine meißelnde handgeführte Werkzeugmaschine, gemäß dem Oberbegriff des Anspruchs 1.

Eine solche Handwerkzeugmaschine ist aus der EP 1048415 A2 bekannt. Der Bohrhammer der EP 1048415 A2 hat ein Schlagwerk mit einem Schläger, welcher über einen elektro-pneumatischen Antrieb periodisch auf einer Arbeitsachse vor- und zurückbewegt wird. Der Schläger schlägt bei jedem Umlauf in einer Schlagrichtung auf ein Werkzeug auf. Ein flexibles, undurchlässiges Gewebe das von dem Schläger bis zu einem den Schläger umgebenden Rohr reicht. Das Gewebe nimmt keinen Einfluss auf die Bewegung des Schlägers und verhindert einen Staubeintrag in das Schlagwerk.

### OFFENBARUNG DER ERFINDUNG

Die erfindungsgemäße Handwerkzeugmaschine gemäß Anspruch 1 hat einen Werkzeughalter zum Aufnehmen und Verriegeln eines Werkzeuges auf einer Arbeitsachse und ein Maschinengehäuse. Ein Schlagwerk hat einen Schläger zum Ausüben von Schlägen in Schlagrichtung und einen Döpper zum Aufnehmen der Schläge und Übertragen der Schläge in Schlagrichtung auf das in dem Werkzeughalter aufgenommen Werkzeug. Eine Manschette ist an dem Maschinengehäuse und an dem Döpper befestigt. Die elastische Manschette ist bei entgegen der Schlagrichtung an einem Prellschlagdämpfer anliegendem Döpper eine in Schlagrichtung wirkende Kraft auf den Döpper ausübend.

Ein Döpper verbessert die Auslegung des Schlagwerks in Bezug auf unterschiedlich schwere Meißel. Der Döpper wird im Gegensatz zu dem Schläger nicht kontinuierlich bewegt, sondern nur kurzzeitig bewegt dafür allerdings mit einer sehr hohen Beschleunigung. Die an dem Döpper befestigte Manschette weist eine verbesserte Beständigkeit auf, wenn die Membran eine der Schlagwirkung entgegenwirkende Kraft ausübt.

Die Manschette hat beispielsweise einen inneren Ring, welcher an dem Döpper befestigt ist, einen äußeren Ring, welcher an dem Maschinengehäuse befestigt ist, und eine elastische den inneren Ring mit dem äußeren Ring verbindende Membran. Die Membran ist erfindungsgemäß elastisch vorgespannt, wenn der Döpper an dem Prellschlagdämpfer anliegt. Die Kraft wird durch die Membran und nicht durch ein separates Bauteil aufgebracht. Die Membran besteht vorzugsweise aus einem Elastomer.

Der Döpper kann ein in Schlagrichtung weisendes Ende zum Übertragen eines Schlages auf ein Werkzeug aufweist, an welchem der innere Ring befestigt ist. Der Döpper hat einen Stoppring, welcher in Schlagrichtung vor dem in Schlagrichtung weisenden Ende angeordnet ist. Der Stoppring liegt in der Arbeitsstellung entgegen der Schlagrichtung an einem Prellschlagdämpfer an. In Schlagrichtung nach dem Stoppring ist ein Leerschlagdämpfer angeordnet. Der innere Ring ist vorzugsweise in Schlagrichtung nach dem Leerschlagdämpfer angeordnet. Der Döpper ist in dem Maschinengehäuse längs der Arbeitsachse gegenüber dem Schläger beweglich gelagert.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Elektrohammer
- Fig. 2: einen werkzeugnahen Abschnitt des Elektrohammers
- Fig. 3: einen Elektrohammer

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer handgeführten meißelnden Werkzeugmaschine schematisch einen Elektrohammer **1.** Der Elektrohammer **1** hat einen Werkzeughalter **2,** in welchen ein Meißel oder anderes Werkzeug **3** längs einer Arbeitsachse **4** eingesetzt und verriegelt werden kann. Der Elektrohammer **1** hat einen Handgriff **5,** der typischerweise an einem dem Werkzeughalter **2** abgewandten Ende eines Maschinengehäuses **6** des Elektrohammers **1** befestigt ist. Ein zusätzlicher Handgriff kann beispielsweise nahe dem Werkzeughalter **2** befestigt werden. Der Anwender kann den Elektrohammer **1** mit den Handgriffen **5** während des Meißelns führen und halten. Eine Energieversorgung kann über eine Batterie oder eine Netzleitung **7** erfolgen.

Der Elektrohammer **1** hat ein Schlagwerk **8,** welches periodisch Schläge in Schlagrichtung **9** auf den Meißel **3** ausüben kann. Das Schlagwerk **8** hat einen Schläger **10** und einen Döpper **11.** Der Schläger **10** ist auf der Arbeitsachse **4** beweglich angeordnet. Der Schläger **10** wird durch einen Antrieb **12** zu einer periodischen Bewegung auf der Arbeitsachse **4** angeregt. Der Döpper **11** ist ebenfalls auf der Arbeitsachse **4,** unabhängig von dem Schläger **10,** beweglich angeordnet. Der Schläger **10** schlägt während seiner periodischen Bewegung in Schlagrichtung **9** auf den Döpper **11** auf. Die Stoßwelle des Schlages durchläuft den Döpper **11** und wird an das an dem Döpper **11** anliegende Werkzeug **3** weitergereicht.

Der Döpper **11** liegt in seiner Arbeitsstellung (Fig. 2) entgegen der Schlagrichtung **9** an einem Prellschlagdämpfer **13** an. Der Döpper **11** wird mittelbar durch den Anwender in der Arbeitsstellung gehalten. Der Anwender presst den Elektrohammer **1** und den Meißel **3** in Schlagrichtung **9** gegen einen abzubauenden Untergrund. Dabei verschiebt sich der Meißel **3** entgegen der Schlagrichtung **9** in den Elektrohammer **1.** Der Meißel **3** verschiebt den Döpper **11** entgegen der Schlagrichtung **9,** bis der Döpper **11** an dem Prellschlagdämpfer **13** zum Anliegen kommt. Die Effizienz des Schlagwerks **8** ist auf die Arbeitsstellung des Döppers **11** hin optimiert. Vorzugsweise schaltet das Schlagwerk **8** selbsttätig ab, wenn der Döpper **11** außerhalb der Arbeitsstellung zum Liegen kommt oder der Schläger **10** auf den Döpper **11** außerhalb der Arbeitsstellung schlägt.

Der Döpper **11** ist ein monolithischer Stahlkörper. Der Döpper **11** hat ein schlagaufnehmendes Ende **14** zum Aufnehmen des Schlages des Schlägers **10** und ein schlagabgebendendes Ende **15** zum Übertragen des Schlages auf den Meißel **3.** Das schlagaufnehmende Ende kann zylindrisch ausgebildet sein. Das schlagabgebende Ende **15** ist im Wesentlichen zylindrisch. Ein Durchmesser der beiden Enden **14, 15** kann näherungsweise gleich groß sein. Der Döpper **11** hat zwischen den beiden Enden **14, 15** einen Stoppring **16.** Der Stoppring **16** hat einen gegenüber den beiden Enden **14, 15** vergrößerten Durchmesser. Der Döpper **11** kann mit dem Stoppring **16** entgegen der Schlagrichtung **9** an dem Prellschlagdämpfer **13** und in der Schlagrichtung **9** an einem Leerschlagdämpfer **17** anliegen. Der Stoppring **16** und die beiden Dämpfer **13, 17** legen die Arbeitsstellung und die maximale Laufstrecke des Döppers **11** fest.

Während der Schläger **10** kontinuierlich bewegt wird, sind der Döpper **11** und das Werkzeug **3** zumeist unbewegt. Der Döpper **11** wird jedoch durch den Schlag des Schlägers **10** kurzzeitig sehr stark beschleunigt. Die Beschleunigung ist größer als 10'00 fache der Erdbeschleunigung. Die hohe Beschleunigung mit jedem Schlag und die typische Schlagfrequenz im Bereich von 10 Hz bis 100 Hz belasten das Material des Döppers **11** stark. Der Döpper **11** und das Werkzeug **3** verschieben sich in unmittelbarer Folge auf einen Schlag typischerweise um weniger als zwei Zentimeter in Schlagrichtung **9.** Die maximale Laufstrecke ist größer als die typische Bewegung bei einem Schlag. Die Auslenkung des Döppers **11** ist wesentlich geringer als die von dem Schläger **10** innerhalb des Schlagwerks **8** zurückgelegte Wegstrecke zwischen zwei Schlägen.

Eine abdichtende Manschette **18** ist an dem schlagabgebenden Ende **15** des Döppers **11** und an dem Maschinengehäuse **6** befestigt. Die Manschette **18** hat einen inneren Ring **19,** welcher an dem Ende **15** längs der Arbeitsachse **4** befestigt ist, und einen äußeren Ring **20,** welcher an dem Maschinengehäuse **6** längs der Arbeitsachse **4** befestigt ist. Die Bewegung des Döppers **11** längs der Arbeitsachse **4** führt zu einem Verschieben des inneren Rings **19** gegenüber dem äußeren Ring **20** Der innere Ring **19** oder äußere Ring **20** können um die Arbeitsachse **4** drehbar an dem Döpper **11** bzw. dem Maschinengehäuse **6** gelagert sein.

Die beiden Ringe **19, 20** sind durch eine Membran **21** verbunden. Die Membran **21** hat eine ebene oder gewölbte Fläche, deren einzige Ränder durch den inneren Ring **19** und den äußeren Ring **20** gebildet sind. Die Membran **21** kann die Form eines Schlauches aufweisen, welcher einen Hohlraum abschließt, der vorzugsweise nur an den Ringen **19, 20** geöffnet ist. Die Membran **21** kann auch gleich einem Faltenbalg ein- oder mehrfach gefaltet sein. Vorzugsweise weist die Membran genau eine Falte oder genau zwei Falten auf. Beim Bewegen des Döppers **11** wird die Membran **21** verformt.

Die Manschette **18** schließt das Schlagwerk **8** staubdicht in Schlagrichtung **9** ab. Der innere Ring **19** ist beispielsweise in eine ringförmige Nut des Döppers **11** eingesetzt. Der innere Ring **19** bewegt sich mit dem Döpper **11** längs der Arbeitsachse **4.**

Die Manschette **18** ist in Schlagrichtung **9** nach dem Leerschlagdämpfer **17** angeordnet. Die Dämpfer **13, 17** sind durch die Manschette **18** von dem staubbelasteten Werkzeughalter **2** isoliert.

Die Manschette **18** ist vorzugsweise vollständig aus einem Elastomer gebildet. Das Elastomer ist vorzugsweise ein Polyurethan oder ein hydrierter Nitril-Kautschuk. Diese Elastomerklasse hat die notwendige dynamische Beständigkeit, um den Beschleunigungen an dem Döpper **11** dauerhaft zu widerstehen, insbesondere wenn das Elastomer frei von polyzyklischen aromatischen Kohlenwasserstoffen ist.

Die Manschette **18** weist erfindungsgemäß eine axiale Vorspannung in der Arbeitsstellung auf.

Die Vorspannung erhöht die Stabilität der Manschette **18.** Die Manschette **18** übt auf den Döpper **11** eine in Schlagrichtung **9** wirkende Kraft aus, wenn der Döpper **11** in der Arbeitsstellung liegt. Der elastische Schlauch **21** hat eine Urform. Die Membran **21** wirkt einer Verformung längs der Arbeitsachse **4** durch eine entsprechende Kraft entgegen. Die Vorspannung ist durch den axialen Versatz des inneren Rings **19** zu dem äußeren Ring **20** eingestellt. Die Vorspannung ist beispielsweise ausreichend um, den Döpper **11** aus der Arbeitsstellung in eine das Schlagwerk **8** abschaltende Stellung zu verschieben.

Ein Dichtring **22** liegt an dem schlagabgebenden Ende **15** des Döppers **11** an. Der Dichtring **22** ist in Schlagrichtung **9** vor der Manschette **18** angeordnet. Der Dichtring **22** ist beispielsweise in dem Maschinengehäuse **6** verankert und gleitet auf der zylindrischen Oberfläche des Döpper **11.** Alternativ kann der Dichtring **22** in dem schlagabgebenden Ende **15** verankert sein und auf einer hohlzylindrischen Fläche des **6** gleiten. Der Dichtring **22** ist vorzugsweise in Schlagrichtung **9** hinter dem Leerschlagdämpfer **17** angeordnet. Die Kammer zwischen der Manschette **18** und dem Dichtring **22** ist über einen Durchstich **23** mit der Umgebung für einen Luftaustausch versehen. Der Durchstich **23** öffnet die Kammer vorzugsweise in radialer Richtung.

Der Elektromotor **24** wird durch die Energieversorgung gespeist. Der Elektromotor **24** kann ein Universalmotor, ein mechanisch kommutierender Elektromotor **24** oder ein elektrisch kommutierender Elektromotor **24** sein. Der Anwender kann den Elektromotor **24** mit einem Betriebstaster **25** ein- und ausschalten. Der Betriebsschalter **25** ist an oder nahe dem Handgriff **5** angeordnet und kann vorzugsweise von der den Handgriff **5** haltenden Hand betätigt werden.

Der Elektromotor **24** bewegt den Erregerkolben **26** auf der Arbeitsachse **4** vor und zurück. Der Erregerkolben **26** ist auf der Arbeitsachse **4** geführt, beispielsweise in einem Führungsrohr **27.** Ein umsetzendes Getriebe **28** verbindet den Elektromotor **24** dem Erregerkolben **26.** Das umsetzende Getriebe **28** wandelt die Rotationsbewegung des Elektromotors **24** in eine Translationsbewegung des Erregerkolbens **26** um. Beispielhafte umsetzende Getriebe **28** basieren auf einem Exzenterrad und einem Pleuel oder einer Taumelscheibe und einem Taumelfinger. Ein untersetzendes Getriebe **29,** eine Rutschkupplung, etc. können in dem Antriebsstrang zwischen dem Elektromotor **24** und dem umsetzenden Getriebe **28** angeordnet sein. Die Periodizität des Erregerkolbens **26** ist durch den Antriebsstrang mechanisch mit der Drehzahl des Elektromotors **24** synchronisiert.

Die pneumatische Kammer **31** wird durch den Erregerkolben **26** und den Schläger **10** längs der Arbeitsachse **4** abgeschlossen. Das beispielhafte Führungsrohr **27** kann die pneumatische Kammer **31** in radialer Richtung abschließen. In der dargestellten Ausführung sind der Erregerkolben **26** und der Schläger **10** in dem Führungsrohr **27** beweglich. Der Erregerkolben **26** verschließt das Führungsrohr **27** in Schlagrichtung **9** und der Erregerkolben **26** verschließt das Führungsrohr **27** entgegen der Schlagrichtung **9.** Der Erregerkolben **26** komprimiert und dekomprimiert die pneumatische Kammer **31.** Der Schläger **10** wird durch den Druckunterschied zwischen der pneumatischen Kammer **31** und der Umgebung entsprechend in die Schlagrichtung **9** und entgegen der Schlagrichtung **9** beschleunigt. In alternativen Ausführungsformen kann der Erregerkolben topfförmig ausgebildet sein und der Schläger in dem Erregerkolben geführt sein oder der Schläger ist topfförmig und umgreift den Erregerkolben.

Der Antrieb **12** kann zwei Magnetspulen **32, 33** aufweisen, welche den Schläger **10** gemäß dem Reluktanzprinzip längs der Arbeitsachse **4** bewegen (Fig. 3). Die Magnetspulen **32, 33** können zusätzlich zu dem oben beschriebenen pneumatische Antrieb **12** den Schläger **10** beschleunigen.

## Patentansprüche

1. Handwerkzeugmaschine (1) mit einem Werkzeughalter (2) zum Aufnehmen und Verriegeln eines Werkzeuges (3) auf einer Arbeitsachse (4), einem Maschinengehäuse (6), einem Schlagwerk (8), das einen Schläger (10) zum Ausüben von Schlägen in Schlagrichtung (9) und einen Döpper (11) zum Aufnehmen der Schläge und zum Übertragen der Schläge in Schlagrichtung (9) auf das in dem Werkzeughalter (2) aufgenommen Werkzeug (3) aufweist, einer elastischen Manschette (18), die an dem Maschinengehäuse (6) und an dem Döpper (11) befestigt ist,
**dadurch gekennzeichnet, dass** die elastische Manschette (18) bei entgegen der Schlagrichtung (9) an einem Prellschlagdämpfer (13) anliegendem Döpper (11) eine in Schlagrichtung (9) wirkende Kraft auf den Döpper (11) ausübend ist, und dass die Membran (21) elastisch vorgespannt ist, wenn der Döpper (11) an dem Prellschlagdämpfer (13) anliegt.

2. Handwerkzeugmaschine (1) nach Anspruch 1,
**dadurch gekennzeichnet, dass** die Manschette (18) einen inneren Ring (19) aufweist, welcher an dem Döpper (11) befestigt ist, einen äußeren Ring (20) aufweist, welcher an dem Maschinengehäuse (6) befestigt ist, und eine elastische den inneren Ring (19) mit dem äußeren Ring (20) verbindende Membran (21) aufweist.

3. Handwerkzeugmaschine (1) nach Anspruch 1,
**dadurch gekennzeichnet, dass** die Membran (21) aus einem Elastomer besteht, welches frei von polyzyklischen aromatischen Kohlenwasserstoffen ist.

4. Handwerkzeugmaschine (1) nach einem der vorhergehenden Ansprüche,
**dadurch gekennzeichnet, dass** der Döpper (11) ein in Schlagrichtung (9) weisendes Ende (15) zum Übertragen eines Schlages auf ein Werkzeug (3) aufweist, an welchem der innere Ring (19) befestigt ist.

5. Handwerkzeugmaschine (1) nach Anspruch 4,
**dadurch gekennzeichnet, dass** der Döpper (11) einen Stoppring (16) aufweist, welcher in Schlagrichtung (9) vor dem in Schlagrichtung (9) weisenden Ende (15) angeordnet ist.

6. Handwerkzeugmaschine (1) nach Anspruch 5,
**dadurch gekennzeichnet, dass** der Stoppring (16) in der Arbeitsstellung entgegen der Schlagrichtung (9) an dem Prellschlagdämpfer (13) anliegt.

7. Handwerkzeugmaschine (1) nach Anspruch 5 oder 6,
**dadurch gekennzeichnet, dass** in Schlagrichtung (9) nach dem Stoppring (16) ein Leerschlagdämpfer (17) angeordnet ist und der innere Ring (19) in Schlagrichtung (9) nach dem Leerschlagdämpfer (17) angeordnet ist.

8. Handwerkzeugmaschine nach einem der vorhergehenden Ansprüche,
**dadurch gekennzeichnet, dass** der Döpper (11) in dem Maschinengehäuse (6) längs der Arbeitsachse (4) gegenüber dem Schläger (10) beweglich gelagert ist.

## Claims

1. Hand-held power tool (1) with a tool holder (2) for receiving and locking a tool (3) on a working axis (4), a power tool housing (6), a striking mechanism (8), which has a striker (10) for exerting impacts in the direction of impact (9) and an anvil (11) for receiving the impacts and for transferring the impacts in the direction of impact (9) onto the tool (3) received in the tool holder (2), an elastic collar (18), which is fastened on the power tool housing (6) and on the anvil (11), **characterized in that**, with the anvil (11) lying against a rebound impact damper (13), counter to the direction of impact (9), the elastic collar (18) is exerting a force acting in the direction of impact (9) onto the anvil (11), and **in that** the membrane (21) is elastically pretensioned when the anvil (11) is lying against the rebound impact damper (13).

2. Hand-held power tool (1) according to Claim 1, **characterized in that** the collar (18) has an inner ring (19), which is fastened on the anvil (11), an outer ring (20), which is fastened on the power tool housing (6), and an elastic membrane (21), connecting the inner ring (19) to the outer ring (20).

3. Hand-held power tool (1) according to Claim 1, **characterized in that** the membrane (21) consists of an elastomer which is free of polycyclic aromatic hydrocarbons.

4. Hand-held power tool (1) according to one of the preceding claims, **characterized in that** the anvil (11) has an end (15) facing in the direction of impact (9) for transferring an impact to a tool (3), on which the inner ring (19) is fastened.

5. Hand-held power tool (1) according to Claim 4, **characterized in that** the anvil (11) has a stop ring (16), which in the direction of impact (9) is arranged upstream of the end (15) facing in the direction of impact (9).

6. Hand-held power tool (1) according to Claim 5, **characterized in that**, in the working position, the stop ring (16) lies against the rebound impact damper (13), counter to the direction of impact (9).

7. Hand-held power tool (1) according to Claim 5 or 6, **characterized in that**, in the direction of impact (9), a no-load impact damper (17) is arranged downstream of the stop ring (16) and, in the direction of impact (9), the inner ring (19) is arranged downstream of the no-load impact damper (17).

8. Hand-held power tool according to one of the preceding claims, **characterized in that** the anvil (11) is mounted in the power tool housing (6) movably with respect to the striker (10) along the working axis (4).

## Revendications

1. Machine-outil à main (1) comprenant un porte-outil (2) pour recevoir et verrouiller un outil (3) sur un axe de travail (4), un boîtier de machine (6), un mécanisme de battage (8) qui présente un batteur (10) pour générer des frappes dans une direction de battage (9) et une bouterolle (11) pour recevoir les frappes et pour transférer les frappes dans la direction de battage (9) à l'outil (3) reçu dans le porte-outil (2), un manchon élastique (18) qui est fixé sur le boîtier de machine (6) et sur la bouterolle (11),
**caractérisée en ce que**
le manchon élastique (18), lorsque la bouterolle (11) s'applique à l'encontre de la direction de battage (9) contre un amortisseur de recul de battage (13), exerce une force agissant dans la direction de battage (9) sur la bouterolle (11), et **en ce que** la membrane (21) est précontrainte élastiquement lorsque la bouterolle (11) s'applique contre l'amortisseur de recul de battage (13).

2. Machine-outil à main (1) selon la revendication 1,
**caractérisée en ce que** le manchon (18) présente une bague intérieure (19) qui est fixée à la bouterolle (11), présente une bague extérieure (20) qui est fixée au boîtier de machine (6) et présente une membrane (21) élastique reliant la bague intérieure (19) à la bague extérieure (20).

3. Machine-outil à main (1) selon la revendication 1,
**caractérisée en ce que** la membrane (21) se compose d'un élastomère qui est exempt d'hydrocarbures aromatiques polycycliques.

4. Machine-outil à main (1) selon l'une quelconque des revendications précédentes,
**caractérisée en ce que** la bouterolle (11) présente une extrémité (15) tournée dans la direction de battage (9) pour le transfert d'une frappe à un outil (3) au niveau duquel est fixée la bague intérieure (19).

5. Machine-outil à main (1) selon la revendication 4,
**caractérisée en ce que** la bouterolle (11) présente une bague d'arrêt (16) qui est disposée dans la direction de battage (9) avant l'extrémité (15) tournée dans la direction de battage (9).

6. Machine-outil à main (1) selon la revendication 5,
**caractérisée en ce que** la bague d'arrêt (16), dans la position de travail, s'applique à l'encontre de la direction de battage (9) contre l'amortisseur de recul de battage (13).

7. Machine-outil à main (1) selon la revendication 5 ou 6,
**caractérisée en ce que** dans la direction de battage (9) après la bague d'arrêt (16) est disposé un amortisseur de frappe à vide (17) et la bague intérieure (19) est disposée dans la direction de battage (9) après l'amortisseur de frappe à vide (17).

8. Machine-outil à main selon l'une quelconque des revendications précédentes,
**caractérisée en ce que** la bouterolle (11) est supportée de manière déplaçable dans le boîtier de machine (6) le long de l'axe de travail (4) par rapport au batteur (10).
